# EUROPÄISCHE PATENTSCHRIFT

(11) **EP 3 095 998 B1**
(45) Veröffentlichungstag und Bekanntmachung des Hinweises auf die Patenterteilung: **12.06.2019**
(21) Anmeldenummer: 16166329.9
(22) Anmeldetag: 21.04.2016
(51) Int. Cl.: F02M 51/06, F02M 61/20

(54) **KRAFTSTOFFINJEKTOR**
FUEL INJECTOR
INJECTEUR DE CARBURANT

(30) Priorität: 22.05.2015 DE 102015209395
(43) Veröffentlichungstag der Anmeldung: 23.11.2016
(73) Patentinhaber: Robert Bosch GmbH, 70442 Stuttgart (DE)
(72) Erfinder: Kurz, Michael, 73207 Plochingen (DE); Magel, Hans-Christoph, 72764 Reutlingen (DE)

(56) Entgegenhaltungen:
- EP-A1- 2 336 544
- WO-A1-2014/048609
- DE-A1- 10 050 590
- DE-A1-102013 221 534

## Beschreibung

Die Erfindung betrifft einen Kraftstoffinjektor zum Einspritzen von Kraftstoff in einen Brennraum einer Brennkraftmaschine mit den Merkmalen des Oberbegriffs des Anspruchs 1.

### Stand der Technik

Aus der Offenlegungsschrift DE 10 2010 028 835 A1 geht ein Kraftstoffinjektor zum Einspritzen von Kraftstoff in einen Brennraum einer Brennkraftmaschine hervor, der einen Magnetaktor zur direkten Steuerung eines vorzugsweise nadelförmigen Einspritzventilgliedes umfasst, über dessen Hubbewegung wenigstens eine Einspritzventilöffnung des Kraftstoffinjektors freigebbar oder verschließbar ist. Der Magnetaktor wirkt dabei mit einem hubbeweglichen Ankerelement zur Steuerung des Steuerdrucks in einem Steuervolumen zusammen, das in axialer Richtung von einer am Einspritzventilglied ausgebildeten ersten hydraulischen Wirkfläche begrenzt wird. Am Ankerelement ist eine zweite hydraulische Wirkfläche ausgebildet, die der hydraulischen Wirkfläche des Einspritzventilglieds am Steuervolumen gegenüber liegt. Eine dritte hydraulische Wirkfläche ist an einem hydraulischen Übersetzer ausgebildet, der gemeinsam mit dem Einspritzventilglied und dem Ankerelement den Steuerraum begrenzt. Das Flächenverhältnis der hydraulischen Wirkflächen ist derart ausgelegt, dass während einer ersten Stufe beim Öffnen eine Kraftverstärkung und während einer zweiten Stufe eine Wegverstärkung erzielt wird. Auf diese Weise erfolgt eine Anpassung der Aktorkraft an die sich mit dem Hub des Einspritzventilglieds ändernde erforderliche Öffnungskraft. Die zum Schließen erforderliche Schließkraft wird von einer Feder bereit gestellt, die am Ankerelement abgestützt ist und das Ankerelement in Richtung des Einspritzventilglieds belastet. Die Federkraft bewirkt, dass das Ankerelement bei seiner Rückstellung am Einspritzventilglied anschlägt und dieses in seinen Dichtsitz zurückstellt.

Ein weiterer Kraftstoffinjektor ist aus der DE 10 2013 221 534 A1 bekannt, bei dem ein Magnetanker über einen daran befestigten Kopplerkolben auf einen Kopplerraum zur Steuerung der Düsennadel einwirkt.

Bei Kraftstoffinjektoren der vorstehend genannten Art sind die Schließkräfte vergleichsweise gering. Dies hat zur Folge, dass der Anker beim Schließen zum Prellen neigt. Das heißt, dass er nach dem Anschlagen an dem Einspritzventilglied zurückschwingt und der Kontakt zum Einspritzventilglied verloren geht, so dass dieses nicht vollständig zurückgestellt wird. Dies wiederum führt zu Mengenabweichungen, die es zu vermeiden gilt. Besonders nachteilig wirkt sich das Prellen des Ankers bei Mehrfacheinspritzungen aus, das heißt bei Einspritzungen, die in unterschiedlichen Zeitabständen aufeinander folgen.

Ausgehend von dem vorstehend genannten Stand der Technik liegt der vorliegenden Erfindung die Aufgabe zugrunde, einen Kraftstoffinjektor zum Einspritzen von Kraftstoff in einen Brennraum einer Brennkraftmaschine anzugeben, der gegenüber dem Stand der Technik ein stabileres Schließverhalten und somit eine höhere Einspritzgenauigkeit besitzt.

Zur Lösung der Aufgabe wird der Kraftstoffinjektor mit den Merkmalen des Anspruchs 1 angegeben. Vorteilhafte Weiterbildungen der Erfindung sind den Unteransprüchen zu entnehmen.

### Offenbarung der Erfindung

Der zum Einspritzen von Kraftstoff in einen Brennraum einer Brennkraftmaschine vorgeschlagene Kraftstoffinjektor umfasst eine Düsennadel, die zum Freigeben und Verschließen mindestens einer Einspritzöffnung in einer Hochdruckbohrung eines Düsenkörpers hubbeweglich aufgenommen ist. Ferner umfasst der Kraftstoffinjektor eine ringförmige Magnetspule zur Einwirkung auf einen hubbeweglichen Anker, der über einen Ankerschaft mit der Düsennadel hydraulisch koppelbar ist. Erfindungsgemäß weist ein fest mit dem Ankerschaft verbundener Federteller oder ein mit dem Federteller mechanisch koppelbares hubbewegliches Dämpferelement eine der Düsennadel zugewandte Stirnfläche auf, die mit einer als unterer Hubanschlag für den Anker und/oder das Dämpferelement dienenden Anschlagfläche einen Quetschspalt ausbildend zusammenwirkt.

Der Quetschspalt wird während des Schließens ausgebildet und zwar kurz vor Erreichen der als unterer Hubanschlag dienenden Anschlagfläche. Die Ausbildung des Quetschspalts führt zu einer Dämpfung der Ankerbewegung, da zum Verdrängen des Fluids aus dem Quetschspalt Energie aufgewendet werden muss. Die zum Verdrängen des Fluids aufgewendete Energie geht der Bewegungsenergie verloren, so dass die Bewegung des Ankers abgebremst wird. Das Aufschlagen auf die als unterer Hubanschlag dienende Anschlagfläche erfolgt mit verringerter Energie, so dass der Anker weniger zum Prellen neigt. Dies wirkt sich insbesondere als Vorteil bei Mehrfacheinspritzungen aus, da der Anker bereits vor Einleitung einer nachfolgenden Einspritzung wieder seine Ausgangslage eingenommen hat.

Gemäß einer bevorzugten Ausführungsform der Erfindung ist die als unterer Hubanschlag für den Anker und/oder das Dämpferelement dienende Anschlagfläche an einer Kopplerplatte ausgebildet. Die Kopplerplatte ist Teil einer hydraulischen Kopplungseinrichtung, über welche der Anker bzw. der Ankerschaft mit der Düsennadel bevorzugt in der Weise hydraulisch koppelbar ist, dass eine Kraftübersetzung bzw. Weguntersetzung erreicht wird. Vorzugsweise ist die Kopplerplatte durch die Federkraft einer Kopplerfeder gegen den Düsenkörper axial vorgespannt ist. Auf diese Weise wird eine Lagefixierung der Kopplerplatte in axialer Richtung bewirkt. In radialer Richtung bleibt ein Ausrichten der Kopplerplatte weiterhin möglich. Alternativ kann die Kopplerplatte auch zwischen zwei Körperbauteilen des Kraftstoffinjektors eingespannt werden.

Alternativ oder ergänzend wird ferner vorgeschlagen, dass die Kopplerplatte gemeinsam mit dem Ankerschaft, der Düsennadel und einer die Düsennadel endseitig umgebenden Dichthülse einen Kopplerraum einer hydraulischen Kopplungseinrichtung zur Kraftübersetzung bzw. Weguntersetzung begrenzt. Auf diese Weise kann eine Verstärkung der Aktorkraft bewirkt werden, so dass das Öffnen der Düsennadel mit vergleichsweise kleinem Aktor erreicht werden kann.

Sofern die Kopplerplatte als unterer Hubanschlag für den Anker und/oder das Dämpferelement dient, ist die Anschlagfläche auf der der Düsennadel abgewandten Seite der Kopplerplatte ausgebildet. Das heißt, dass die Anschlagfläche außerhalb des Kopplerraums liegt. Die Anschlagfläche kann durch eine Stirnfläche der Kopplerplatte gebildet werden, die insbesondere gestuft ausgeführt sein kann, um die Größe der Anschlagfläche an die Größe der Stirnfläche des Federtellers bzw. des Dämpferelements anzupassen, die der Anschlagfläche am Quetschspalt gegenüberliegt.

Gemäß einer alternativen bevorzugten Ausführungsform der Erfindung ist die als unterer Hubanschlag für den Anker und/oder das Dämpferelement dienende Anschlagfläche am Düsenkörper ausgebildet. In diesem Fall wirkt vorzugsweise die am Düsenkörper ausgebildete Anschlagfläche mit einer Stirnfläche eines mit dem Federteller mechanisch koppelbaren hubbeweglichen Dämpferelements einen Quetschspalt ausbildend zusammen. Bei dem Dämpferelement kann es sich insbesondere um eine hubbeweglich im Gehäuse aufgenommene Kopplerplatte einer hydraulischen Kopplerplatte handeln. Da der Ankerschaft die Kopplerplatte durchsetzt, um die hydraulische Kopplung des Ankers mit der Düsennadel zu bewirken, kann der Federteller derart platziert werden, dass er beim Schließen zur Anlage an der hubbeweglichen Kopplerplatte gelangt und diese bis zur als unterer Hubanschlag dienenden Anschlagfläche mitführt. Ein separates Dämpferelement ist demnach verzichtbar, wodurch die Anzahl der Bauteile reduziert werden kann.

Vorteilhafterweise ist die als unterer Hubanschlag für den Anker und/oder das Dämpferelement dienende Anschlagfläche kegelstumpfförmig oder ballig ausgebildet. Alternativ oder ergänzend kann auch die mit der Anschlagfläche zusammenwirkende Stirnfläche des Federtellers bzw. des Dämpferelements kegelstumpfförmig oder ballig ausgebildet sein. Die kegelstumpfförmige oder ballige Ausgestaltung mindestens einer an der Ausbildung des Quetschspalts beteiligten Fläche hat zur Folge, dass der gemeinsame Kontaktbereich auf eine im Wesentlichen kreisringförmige Kontaktlinie begrenzt ist. Die Begrenzung bzw. Minimierung des gemeinsamen Kontaktbereichs besitzt den Vorteil, dass hydraulische Klebeeffekte weitgehend vermieden werden können, was sich günstig auf das Öffnungsverhalten des Kraftstoffinjektors auswirkt. Insbesondere bleibt der Quetschspalt ohne nennenswerten Einfluss auf die erforderliche Öffnungskraft, so dass der Energiebedarf ebenfalls weitgehend gleich bleibt.

Alternativ oder ergänzend wird vorgeschlagen, dass die als unterer Hubanschlag für den Anker und/oder das Dämpferelement dienende Anschlagfläche und/oder die mit der Anschlagfläche zusammenwirkende Stirnfläche einen hohlzylinderförmigen Ansatz zur Ausbildung einer kreisringförmigen Kontaktfläche mit der jeweils anderen Fläche aufweist. Der hohlzylinderförmige Ansatz kann insbesondere als radial innen an die Stirnfläche des Federtellers oder des Dämpferelements angesetzter Kragen ausgebildet sein, der beim Schließen die als unterer Hubanschlag dienende Anschlagfläche kontaktiert. Darüber hinaus kann der hohlzylinderförmige Ansatz als radial innen liegender Kragen ausgebildet sein, der an die als unterer Hubanschlag dienende Anschlagfläche angesetzt ist. Der hohlzylinderförmige Ansatz an mindestens einer an der Ausbildung des Quetschspalts beteiligten Fläche hat zur Folge, dass der gemeinsame Kontaktbereich auf eine kreisringförmige Kontaktfläche begrenzt ist. Hydraulische Klebeeffekte werden auf diese Weise weitgehend vermieden, was sich günstig auf das Öffnungsverhalten des Kraftstoffinjektors auswirkt. Insbesondere bleibt der Quetschspalt ohne nennenswerten Einfluss auf die erforderliche Öffnungskraft und damit auf den Energiebedarf des Kraftstoffinjektors.

In Weiterbildung der Erfindung wird vorgeschlagen, dass das hubbewegliche Dämpferelement in Richtung einer als oberer Hubanschlag für das Dämpferelement dienenden Anschlagfläche axial vorgespannt ist. Die axiale Vorspannung kann insbesondere durch die Federkraft einer Feder bewirkt werden, so dass über die axiale Vorspannung sichergestellt ist, dass das beim Schließen über den Federteller mitgeführte hubbewegliche Dämpferelement beim anschließenden Öffnen wieder in seine Ausgangslage zurückgestellt wird. Vorzugsweise wird die axiale Vorspannung durch die Federkraft einer bereits vorhandenen Feder, beispielsweise der Kopplerfeder, bewirkt. Alternativ kann zur axialen Vorspannung auch eine an der Düsennadel abgestützte Düsenfeder eingesetzt werden, die regelmäßig zur Rückstellung der Düsennadel vorgesehen ist. Dadurch kann die Anzahl der Bauteile gering gehalten werden.

Darüber hinaus wird als weiterbildende Maßnahme vorgeschlagen, dass eine der Düsennadel abgewandte Stirnfläche des Dämpferelements kegelstumpfförmig oder ballig ausgebildet ist, so dass ein gemeinsamer Kontaktbereich mit der als oberer Hubanschlag dienenden Anschlagfläche auf eine im Wesentlichen kreisringförmige Kontaktlinie begrenzt ist. Die Reduzierung des gemeinsamen Kontaktbereichs auf eine kreisringförmige Kontaktlinie erleichtert das Lösen des hubbeweglichen Dämpferelements vom oberen Hubanschlag. Dadurch ist sichergestellt, dass das Schließen des Kraftstoffinjektors nicht durch hydraulische Klebeeffekte verzögert wird.

In einer bevorzugten Ausgestaltung der Erfindung ist das hubbewegliche Dämpferelement platten- oder topfförmig ausgebildet. Das hubbewegliche Dämpferelement umgibt den Ankerschaft des Ankers bereichsweise. Im Unterschied zum Federteller, der ebenfalls den Ankerschaft bereichsweise umgibt und mit diesem fest verbunden ist, ist das Dämpferelement jedoch gegenüber dem Ankerschaft axial verschiebbar. Der Hub des Dämpferelements kann demnach kleiner als der Hub des Ankers gewählt werden.

Das Dämpferelement ist vorzugsweise in einem Hochdruckraum aufgenommen, der mit der Hochdruckbohrung hydraulisch verbunden ist. Die hydraulische Verbindung kann beispielsweise über mindestens eine in der Kopplerplatte ausgebildete Durchströmöffnung hergestellt werden. Über den Hochdruckraum kann die Hochdruckbohrung mit unter hohem Druck stehenden Kraftstoff versorgt werden.

Vorteilhafterweise ist der Anker als Tauchanker ausgeführt. Eine den oberen Hubanschlag für den Anker ausbildende Anschlagfläche ist in diesem Fall bevorzugt an einem Innenpolkörper ausgebildet. Diese Ausgestaltung besitzt den Vorteil, dass die ringförmige Magnetspule radial außen angeordnet werden kann, so dass sich der Magnetkreis über den gesamten Außendurchmesser des Kraftstoffinjektors erstreckt. Es können auf diese Weise höhere Magnetkräfte erzielt werden. Zugleich erhält man einen kompaktbauenden Kraftstoffinjektor.

Bevorzugte Ausführungsformen der Erfindung werden nachfolgend anhand der beigefügten Zeichnungen näher erläutert. Diese zeigen:
Fig. 1 einen schematischen Längsschnitt durch einen nicht erfindungsgemäßen Kraftstoffinjektor in Schließstellung,
Fig. 2a einen schematischen Längsschnitt durch einen erfindungsgemäßen Kraftstoffinjektor gemäß einer ersten bevorzugten Ausführungsform beim Öffnen,
Fig. 2b eine vergrößerte Darstellung der Dämpfungseinrichtung des Kraftstoffinjektors der Fig. 2a,
Fig. 2c eine vergrößerte Darstellung einer modifizierten Dämpfungseinrichtung für den Kraftstoffinjektor der Fig. 2a und
Fig. 3 einen schematischen Längsschnitt durch einen erfindungsgemäßen Kraftstoffinjektor gemäß einer zweiten bevorzugten Ausführungsform in Schließstellung.

### Ausführliche Beschreibung der Zeichnungen

Der in den Fig. 1 im Längsschnitt dargestellte, nicht erfindungsgemäße Kraftstoffinjektor umfasst einen Düsenkörper 5 mit einer Hochdruckbohrung 4, in welcher eine Düsennadel 2 zum Freigeben und Verschließen mehrerer Einspritzöffnungen 3 hubbeweglich aufgenommen ist. Bei angehobener Düsennadel 2 werden die Einspritzöffnungen 3 freigegeben, so dass unter hohem Druck stehender Kraftstoff in einen Brennraum 1 eingespritzt wird.

Die Betätigung der Düsennadel 2 erfolgt über einen Magnetaktor, der eine Magnetspule 6 umfasst. Die Magnetspule 6 wirkt hierbei mit einem Anker 7 zusammen, der über einen Ankerschaft 8 mit der Düsennadel 2 hydraulisch koppelbar ist. Das der Düsennadel 2 zugewandte Ende des Ankerschafts 8 ist hierzu durch eine am Düsenkörper 5 abgestützte Kopplerplatte 16 geführt, die gemeinsam mit dem Ankerschaft 8, der Düsennadel 2 und einer die Düsennadel 2 endseitig umgebenden Dichthülse 18 einen Kopplerraum 19 begrenzt. Zur Abdichtung des Kopplerraums 19 gegenüber der Hochdruckbohrung 4 ist die Kopplerplatte 16 in Richtung des Düsenkörpers 5 von der Federkraft einer Kopplerfeder 17 beaufschlagt. Die Dichthülse 18 ist wiederum durch die Federkraft einer Düsenfeder 24 gegen die Kopplerplatte 16 axial vorgespannt.

Das die Kopplerplatte 16 durchsetzende Ende des Ankerschafts 8 besitzt einen Außendurchmesser D₁, der deutlich kleiner als der Außendurchmesser D₂ der Düsennadel 2 gewählt ist. Das Flächenverhältnis der sich am Kopplerraum 19 gegenüber liegenden hydraulischen Wirkflächen ist demnach derart gewählt, dass die Kraftübertragung mit einer Kraftverstärkung einhergeht.

Wird die Magnetspule 6 des Magnetaktors bestromt, bildet sich ein Magnetfeld aus, dessen Magnetkraft F_{M} den Anker 7 - entgegen der Federkraft F_{A} einer Ankerfeder 32, die an einem auf den Ankerschaft 8 aufgepressten Federteller 9 abgestützt ist - in Richtung eines Innenpolkörpers 30 zieht. Der Ankerschaft 8 zieht sich dabei aus dem Kopplerraum 19 zurück, so dass sich das Volumen im Kopplerraum 19 vergrößert. Die Volumenvergrößerung wiederum bewirkt einen Druckabfall im Kopplerraum 19. Je weiter der Anker 7 in Richtung des Innenpolkörpers 30 verfährt, desto weiter baut sich der Druck im Kopplerraum 19 ab, und zwar soweit bis sich die Düsennadel 2 entgegen der Federkraft der Düsenfeder 24 und der resultierenden hydraulischen Schließkraft aus ihrem Sitz 31 bewegt. Der Anker 7 verfährt maximal bis zu einer Anschlagfläche 29, die am Innenpolkörper 30 ausgebildet ist und als oberer Hubanschlag für den Anker 7 dient. Die Düsennadel 2 folgt der Bewegung des Ankers 7, wobei durch das vorgegebene Flächenverhältnis der am Ankerschaft 8 und an der Düsennadel 2 ausgebildeten hydraulischen Wirkflächen eine Weguntersetzung bewirkt wird. Der Ankerhub A_{H} ist somit größer als der angestrebte Düsennadelhub DN_{H}. Die Einspritzung von Kraftstoff in den Brennraum 1 über die Einspritzöffnungen 3 beginnt.

Der Zulauf von Kraftstoff erfolgt über einen zentral ausgebildeten Zuströmkanal 36, der im Innenpolkörper 30 ausgebildet ist und in einen Ankerraum 37 mündet. Der Ankerraum 37 ist über einen seitlich angeordneten Verbindungskanal 38 mit einem Hochdruckraum 27 verbunden, in dem die Kopplerplatte 16 aufgenommen ist. Über mindestens eine in der Kopplerplatte 16 vorgesehene Durchströmöffnung 28 ist eine Verbindung des Hochdruckraums 27 mit der Hochdruckbohrung 4 des Düsenkörpers 5 hergestellt, in dem die Einspritzöffnungen 3 ausgebildet sind.

Zum Beenden der Einspritzung wird die Bestromung der Magnetspule 6 beendet, so dass die Magnetkraft F_{M} abgebaut wird. Die in Schließrichtung wirkende Federkraft F_{A} der Ankerfeder 32 stellt in der Folge den Anker 7 in seine Ausgangsposition zurück. Dabei taucht der Ankerschaft 8 wieder tiefer in den Kopplerraum 19 ein und verkleinert das Volumen, was zu einem Druckanstieg im Kopplerraum 19 führt. Übersteigt die in Schließrichtung auf die Düsennadel 2 wirkende Federkraft der Düsenfeder 24 die resultierende hydraulische Öffnungskraft beginnt die Schließbewegung der Düsennadel 2. Die Ausgangslage des Ankers 7 ist erreicht, wenn der zur Abstützung der Ankerfeder 32 vorgesehene Federteller 9, der vorliegend auf den Ankerschaft 8 aufgepresst ist, über seine Stirnfläche 11 zur Anlage an einer als unterer Hubanschlag dienenden Anschlagfläche 13 an der Kopplerplatte 16 gelangt. Aufgrund der kegelstumpfförmigen Ausgestaltung der Anschlagfläche 13 bildet sich vor Erreichen des unteren Hubanschlags zwischen der Stirnfläche 11 des Federtellers 9 und der Anschlagfläche 13 der Kopplerplatte 16 ein Quetschspalt 15 aus, der eine Dämpfung der Bewegung des Ankers 7 bewirkt. Somit wird einem Prellen des Ankers 7 entgegen gewirkt. Zugleich stellt die kegelstumpfförmige Ausgestaltung der Anschlagfläche 13 sicher, dass der gemeinsame Kontaktbereich 20 auf eine kreisringförmige Kontaktlinie beschränkt ist, um hydraulischen Klebeeffekten beim erneuten Öffnen entgegen zu wirken.

Die Federkraft der Ankerfeder 32 ist über eine Einstellscheibe33 beeinflussbar, über welche die Ankerfeder 32 mittelbar an einem Körperbauteil 34 des Kraftstoffinjektors abgestützt ist. Das Körperbauteil 34 bildet auch den Hochdruckraum 27 und den Ankerraum 37 aus, welche über den Verbindungskanal 38 hydraulisch verbunden sind. Im Körperbauteil 34 ist ferner eine Führungsbohrung 35 ausgebildet, in welcher der Ankerschaft 8 des Ankers 7 hubbeweglich aufgenommen ist.

Eine weitere bevorzugte Ausführungsform eines erfindungsgemäßen Kraftstoffinjektors ist in der Fig. 2a. Diese unterscheidet sich von der der Fig. 1 im Wesentlichen dadurch, dass nicht der auf den Ankerschaft 8 aufgepresste Federteller 9, sondern ein mit dem Federteller 9 mechanisch koppelbares hubbewegliches Dämpferelement 10 mit der an der Kopplerplatte 16 ausgebildeten Anschlagfläche 13 einen Quetschspalt 15 ausbildend zusammenwirkt (siehe Fig. 2b). Das Dämpferelement 10 weist hierzu eine der Kopplerplatte 16 zugewandte Stirnfläche 12 auf. Die Stirnfläche 12 ist eben ausgeführt. Demgegenüber besitzt die Anschlagfläche 13 die Form eines Kegelstumpfes, so dass der gemeinsame Kontaktbereich 20 wiederum auf eine kreisringförmige Kontaktlinie beschränkt wird. Dadurch ist zum Einen sichergestellt, dass es zur Ausbildung eines Quetschspalts 15 kommt, zum Anderen, dass hydraulische Klebeeffekte möglichst keinen Einfluss auf das Öffnungsverhalten des Kraftstoffinjektors haben. Ist zudem die Federkraft der Kopplerfeder 17 größer als die der Ankerfeder 32 gewählt, wird das Dämpferelement 10 unmittelbar nach Beendigung einer Einspritzung zurückgestellt, so dass es ebenfalls nicht zu einer Verzögerung beim nachfolgenden Öffnen aufgrund des Quetschspalts 15 kommt.

Das Dämpferelement 10 ist vorliegend topfförmig ausgebildet und umgibt den Federteller 9; die Ankerfeder 32 und die Einstellscheibe 33. Der Ankerschaft 8 des Ankers 7 ist durch das Dämpferelement 10 geführt, so dass das Dämpferelement 10 gegenüber dem Ankerschaft 8 hubbeweglich ist. Der Hub des Dämpferelements 10 wird durch die als unterer Hubanschlag dienende Anschlagfläche 13 der Kopplerplatte 16 begrenzt, die somit den unteren Hubanschlag sowohl für den Anker 7 als auch für das Dämpferelement 10 bildet. Der obere Hubanschlag zur Begrenzung des Hubs des Dämpferelements 10 wird durch eine Anschlagfläche 23 des Körperbauteils 34 gebildet. Um hydraulischen Klebeeffekten am oberen Hubanschlag entgegen zu wirken, weist das Dämpferelement 10 eine der Anschlagfläche 23 zugewandte Stirnfläche 25 auf die kegelstumpfförmig ausgebildet ist. Dies führt zu einem gemeinsamen Kontaktbereich 26, der auf eine kreisringförmige Kontaktlinie beschränkt ist.

Beim Schließen bewegt sich der Anker 7 einschließlich des auf den Ankerschaft 8 aufgepressten Federtellers 9 in Richtung der Düsennadel 2. Das Volumen im Kopplerraum 19 verkleinert sich, während der Druck steigt und die Düsennadel 2 zurück in den Sitz 31 gestellt wird. Der Anker 7 verfährt weiter nach unten, wobei der Federteller 9 über eine an einem hohlzylinderförmigen Ansatz 21 ausgebildete Kontaktfläche 22 zur Anlage an dem Dämpferelement 10 gelangt und dieses mitführt. Kurz vor Erreichen des unteren Hubanschlags, der durch die Anschlagfläche 13 gebildet wird, muss Fluid aus dem Quetschspalt 15 zwischen der Anschlagfläche 13 und der Stirnfläche 12 des Dämpferelements 10 verdrängt werden. Die hierbei eingesetzte Energie verringert die Bewegungsenergie des Ankers 7, so dass der Aufschlag der Stirnfläche 12 des Dämpferelements 10 auf der Anschlagfläche 13 gedämpft wird.

Eine modifizierte Dämpfungseinrichtung ist in der Fig. 2c dargestellt. Diese ist alternativ zur Dämpfungseinrichtung der Fig. 2b in den Kraftstoffinjektor der Fig. 2a einsetzbar. Hier ist die Anschlagfläche 13 nicht kegelstumpfförmig, sondern an einem hohlzylinderförmigen Ansatz 21 der Kopplerplatte 16 ausgebildet. Auch diese Maßnahme dient der Ausbildung des Quetschspalts 15 beim Schließen sowie der Reduzierung hydraulischer Klebeeffekte beim Öffnen des Injektors.

Abweichend von der in den Fig. 2a-2c dargestellten Ausführungsform der Kopplerplatte 16 kann diese auch entsprechend der Ausführungsform der Fig. 1 ausgebildet sein. Das heißt, dass die Kopplerplatte 16 nicht zwingend zwischen dem Düsenkörper 5 und dem Körperbauteil 34 eingespannt sein muss. Die Kopplerfeder 17 dient dann nicht nur der Rückstellung des hubbeweglichen Dämpferelements 10, sondern ferner der axialen Vorspannung der Kopplerplatte 16 gegen den Düsenkörper 5, um diese in ihrer axialen Lage zu fixieren.

Eine weitere bevorzugte Ausführungsform eines erfindungsgemäßen Kraftstoffinjektors ist in der Fig. 3 dargestellt. Hier bildet die Kopplerplatte 16 zugleich das hubbewegliche Dämpferelement 10 aus. Der Hub K_{H} der Kopplerplatte 16 bzw. des Dämpferelements 10 wird einerseits durch eine als unterer Hubanschlag dienende Anschlagfläche 14 am Düsenkörper 5 und andererseits durch eine als oberer Hubanschlag dienende Anschlagfläche 23 begrenzt, die durch einen Absatz des Körperbauteils 34 ausgebildet wird. In Richtung der Anschlagfläche 23 ist die Kopplerplatte 16 - mittelbar über die zwischenliegende Dichthülse 18 - durch die Federkraft der Düsenfeder 24 axial vorgespannt. Eine Kopplerfeder 17 ist demnach verzichtbar.

Der gemeinsame Kontaktbereich 26 der Kopplerplatte 16 bzw. des Dämpferelements 10 mit der Anschlagfläche 23 ist auf eine kreisringförmige Kontaktfläche reduziert. Somit kann das Lösen der Kopplerplatte 16 bzw. des Dämpferelements 10 vom oberen Hubanschlag mit geringer Kraft bewirkt werden.

Die mit der als unterer Hubanschlag dienenden Anschlagfläche 14 zusammenwirkende Stirnfläche 12 der Kopplerplatte 16 bzw. des Dämpferelements 10 ist kegelstumpfförmig ausgeführt und weist somit eine kreisringförmige Kontaktlinie als gemeinsamen Kontaktbereich mit der Anschlagfläche 14 auf. Dies führt beim Schließen zur Ausbildung eines die Bewegung des Ankers 7 dämpfenden Quetschspalts 15. Beim Öffnen wirkt der reduzierte gemeinsame Kontaktbereich hydraulischen Klebeeffekten entgegen. Ferner ist die der Rückstellung des Dämpferelements 10 dienende Federkraft der Düsenfeder 24 größer als die der Ankerfeder 32 gewählt, so dass die Rückstellung bereits mit Beendigung eines Einspritzvorgangs erfolgt.

## Patentansprüche

1. Kraftstoffinjektor zum Einspritzen von Kraftstoff in einen Brennraum (1) einer Brennkraftmaschine, umfassend eine Düsennadel (2), die zum Freigeben und Verschließen mindestens einer Einspritzöffnung (3) in einer Hochdruckbohrung (4) eines Düsenkörpers (5) hubbeweglich aufgenommen ist, ferner umfassend eine ringförmige Magnetspule (6) zur Einwirkung auf einen hubbeweglichen Anker (7) entgegen der Kraft einer Ankerfeder (32), wobei der Anker (7) über einen Ankerschaft (8) mit der Düsennadel (2) hydraulisch koppelbar ist und wobei ein mit einem Federteller (9) mechanisch koppelbares hubbewegliches Dämpferelement (10) eine der Düsennadel (2) zugewandte Stirnfläche (12) aufweist, wobei sich die Ankerfeder (32) am Federteller (9) abstützt und der Federteller (9) mit dem Ankerschaft (8) verbunden ist,
**dadurch gekennzeichnet, dass** die Stirnfläche (12) des Dämpferelements (10) mit einer als unterer Hubanschlag für das Dämpferelement (10) dienenden Anschlagfläche (13, 14) einen Quetschspalt (15) ausbildend zusammenwirkt, der eine Dämpfung der Bewegung des Ankers (7) bewirkt, wobei das hubbewegliche Dämpferelement (10) in Richtung einer als oberer Hubanschlag für das Dämpferelement (10) dienenden Anschlagfläche (23) axial vorgespannt ist, wobei die axiale Vorspannung vorzugsweise durch die Federkraft einer Kopplerfeder (17) oder einer Düsenfeder (24) bewirkt wird, die an der Düsennadel (2) abgestützt ist.

2. Kraftstoffinjektor nach Anspruch 1,
**dadurch gekennzeichnet, dass** die als unterer Hubanschlag für den Anker (7) und/oder das Dämpferelement (10) dienende Anschlagfläche (13) an einer Kopplerplatte (16) ausgebildet ist, die vorzugsweise durch die Federkraft einer Kopplerfeder (17) gegen den Düsenkörper (5) axial vorgespannt ist und/oder gemeinsam mit dem Ankerschaft (8), der Düsennadel (2) und einer die Düsennadel (2) endseitig umgebenden Dichthülse (18) einen Kopplerraum (19) begrenzt.

3. Kraftstoffinjektor nach Anspruch 1,
**dadurch gekennzeichnet, dass** die als unterer Hubanschlag für den Anker (7) und/oder das Dämpferelement (10) dienende Anschlagfläche (14) am Düsenkörper (5) ausgebildet ist.

4. Kraftstoffinjektor nach einem der vorhergehenden Ansprüche,
**dadurch gekennzeichnet, dass** die als unterer Hubanschlag für den Anker (7) und/oder das Dämpferelement (10) dienende Anschlagfläche (13, 14) und/oder die mit der Anschlagfläche (13, 14) zusammenwirkende Stirnfläche (11, 12) kegelstumpfförmig oder ballig ausgebildet ist bzw. sind, so dass der gemeinsame Kontaktbereich (20) auf eine im Wesentlichen kreisringförmige Kontaktlinie begrenzt ist.

5. Kraftstoffinjektor nach einem der vorhergehenden Ansprüche,
**dadurch gekennzeichnet, dass** die als unterer Hubanschlag für den Anker (7) und/oder das Dämpferelement (10) dienende Anschlagfläche (13, 14) und/oder die mit der Anschlagfläche (13, 14) zusammenwirkende Stirnfläche (11, 12) einen hohlzylinderförmigen Ansatz (21) zur Ausbildung einer kreisringförmigen Kontaktfläche (22) aufweist.

6. Kraftstoffinjektor nach einem der vorhergehenden Ansprüche,
**dadurch gekennzeichnet, dass** eine der Düsennadel (2) abgewandte Stirnfläche (25) des Dämpferelements (10) kegelstumpfförmig oder ballig ausgebildet ist, so dass ein gemeinsamer Kontaktbereich (26) mit der als oberer Hubanschlag dienenden Anschlagfläche (23) auf eine im Wesentlichen kreisringförmige Kontaktlinie begrenzt ist.

7. Kraftstoffinjektor nach einem der vorhergehenden Ansprüche,
**dadurch gekennzeichnet, dass** das Dämpferelement (10) platten- oder topfförmig ausgebildet ist und den Ankerschaft (8) des Ankers (7) bereichsweise umgibt, wobei das Dämpferelement (10) gegenüber dem Ankerschaft (8) axial verschiebbar ist.

8. Kraftstoffinjektor nach einem der vorhergehenden Ansprüche,
**dadurch gekennzeichnet, dass** das Dämpferelement (10) in einem Hochdruckraum (27) aufgenommen ist, der mit der Hochdruckbohrung (4), vorzugsweise über mindestens eine in der Kopplerplatte (16) ausgebildete Durchströmöffnung (28), hydraulisch verbunden ist.

9. Kraftstoffinjektor nach einem der vorhergehenden Ansprüche,
**dadurch gekennzeichnet, dass** der Anker (7) als Tauchanker ausgeführt ist und eine den oberen Hubanschlag für den Anker (7) ausbildende Anschlagfläche (29) an einem Innenpolkörper (30) ausgebildet ist.

## Claims

1. Fuel injector for injecting fuel into a combustion chamber (1) of an internal combustion engine, comprising a nozzle needle (2) which, in order to open and close at least one injection opening (3), is accommodated such that it can be lifted in a high-pressure bore (4) of a nozzle body (5), further comprising an annular magnetic coil (6) for acting on an armature (7) that can be lifted counter to the force of an armature spring (32), wherein the armature (7) can be coupled hydraulically to the nozzle needle (2) via an armature shaft (8), and wherein a damper element (10) that can be coupled mechanically to a spring plate (9) such that it can be lifted has an end face (12) facing the nozzle needle (2), the armature spring (32) being supported on the spring plate (9) and the spring plate (9) being connected to the armature shaft (8),
**characterized in that** the end face (12) of the damper element (10) interacts with a stop surface (13, 14) serving as a lower stroke stop for the damper element (10) and forming a nip (15) which effects damping of the movement of the armature (7), wherein the damper element (10) that can be lifted is preloaded axially in the direction of a stop surface (23) serving as an upper stroke stop for the damper element (10), wherein the axial preload is preferably effected by the spring force of a coupler spring (17) or a nozzle spring (24), which is supported on the nozzle needle (2).

2. Fuel injector according to Claim 1,
**characterized in that** the stop surface (13) serving as a lower stroke stop for the armature (7) and/or the damper element (10) is formed on a coupler plate (16), which is preferably preloaded axially against the nozzle body (5) by the spring force of a coupler spring (17) and/or together with the armature shaft (8), the nozzle needle (2) and a sealing sleeve (18) surrounding the nozzle needle (2) at the end side, delimits a coupler chamber (19).

3. Fuel injector according to Claim 1,
**characterized in that** the stop surface (14) serving as a lower stroke stop for the armature (7) and/or the damper element (10) is formed on the nozzle body (5).

4. Fuel injector according to one of the preceding claims,
**characterized in that** the stop surface (13, 14) serving as a lower stroke stop for the armature (7) and/or the damper element (10) and/or the end face (11, 12) interacting with the stop surface (13, 14) is or are formed in the shape of a truncated cone or a sphere, so that the common contact region (20) is limited to a substantially circularly annular contact line.

5. Fuel injector according to one of the preceding claims,
**characterized in that** the stop surface (13, 14) serving as a lower stroke stop for the armature (7) and/or the damper element (10) and/or the end face (11, 12) interacting with the stop surface (13, 14) has a hollow cylindrical projection (21) for forming a circularly annular contact surface (22) .

6. Fuel injector according to one of the preceding claims,
**characterized in that** an end face (25) of the damper element (10) that faces away from the nozzle needle (2) is formed in the shape of a truncated cone or a sphere, so that a common contact region (26) with the stop surface (23) serving as an upper stroke stop is limited to a substantially circularly annular contact line.

7. Fuel injector according to one of the preceding claims,
**characterized in that** the damper element (10) is formed in the shape of a plate or a pot and partly surrounds the armature shaft (8) of the armature (7), wherein the damper element (10) can be displaced axially with respect to the armature shaft (8).

8. Fuel injector according to one of the preceding claims,
**characterized in that** the damper element (10) is accommodated in a high-pressure chamber (27) which is connected hydraulically to the high-pressure bore (4), preferably via at least one passage opening (28) formed in the coupler plate (16).

9. Fuel injector according to one of the preceding claims,
**characterized in that** the armature (7) is designed as a plunger armature, and a stop surface (29) forming the upper stroke stop for the armature (7) is formed on an inner pole body (30).

## Revendications

1. Injecteur de carburant pour l'injection de carburant dans une chambre de combustion (1) d'un moteur à combustion interne, comprenant une aiguille de buse (2) qui est reçue avec une course de déplacement dans un alésage haute pression (4) d'un corps de buse (5) pour ouvrir et fermer au moins une ouverture d'injection (3), comprenant en outre une bobine magnétique de forme annulaire (6) prévue pour agir sur un induit à course de déplacement (7) à l'encontre de la force d'un ressort d'induit (32), l'induit (7) pouvant être accouplé hydrauliquement par le biais d'une tige d'induit (8) à l'aiguille de buse (2), et un élément d'amortissement (10) à course de déplacement. pouvant être accouplé mécaniquement à une coupelle de ressort (9) présentant une surface frontale (12) tournée vers l'aiguille de buse (2), le ressort d'induit (32) s'appuyant sur la coupelle de ressort (9) et la coupelle de ressort (9) étant connectée à la tige d'induit (8),
**caractérisé en ce que** la surface frontale (12) de l'élément d'amortissement (10) coopère avec une surface de butée (13, 14) servant de butée de fin de course inférieure pour l'élément d'amortissement (10) en créant une fente d'écrasement (15), qui provoque un amortissement du mouvement de l'induit (7), l'élément d'amortissement à course de déplacement (10) étant précontraint axialement dans la direction d'une surface de butée (23) servant de butée de fin de course supérieure pour l'élément d'amortissement (10), la précontrainte axiale étant réalisée de préférence par la force de ressort d'un ressort d'accouplement (17) ou d'un ressort de buse (24) qui est supporté sur l'aiguille de buse (2).

2. Injecteur de carburant selon la revendication 1,
**caractérisé en ce que** la surface de butée (13) servant de butée de fin de course inférieure pour l'induit (7) et/ou pour l'élément d'amortissement (10) est réalisée au niveau d'une plaque d'accouplement (16) qui est précontrainte axialement de préférence par la force de ressort d'un ressort d'accouplement (17) contre le corps de buse (5) et/ou qui délimite un espace d'accouplement (19) conjointement avec la tige d'induit (8), l'aiguille de buse (2) et une douille d'étanchéité (18) entourant l'aiguille de buse (2) du côté de l'extrémité.

3. Injecteur de carburant selon la revendication 1,
**caractérisé en ce que** la surface de butée (14) servant de butée de fin de course inférieure pour l'induit (7) et/ou l'élément d'amortissement (10) est réalisée au niveau du corps de buse (5).

4. Injecteur de carburant selon l'une quelconque des revendications précédentes,
**caractérisé en ce que** la surface de butée (13, 14) servant de butée de fin de course inférieure pour l'induit (7) et/ou pour l'élément d'amortissement (10) et/ou la surface frontale (11, 12) coopérant avec la surface de butée (13, 14) est/sont réalisées sous forme tronconique ou sphérique de telle sorte que la région de contact commune (20) soit limitée à une ligne de contact essentiellement annulaire circulaire.

5. Injecteur de carburant selon l'une quelconque des revendications précédentes,
**caractérisé en ce que** la surface de butée (13, 14) servant de butée de fin de course inférieure pour l'induit (7) et/ou pour l'élément d'amortissement (10) et/ou la surface frontale (11, 12) coopérant avec la surface de butée (13, 14) présentent une pièce rapportée de forme cylindrique creuse (21) pour réaliser une surface de contact (22) de forme annulaire circulaire.

6. Injecteur de carburant selon l'une quelconque des revendications précédentes, **caractérisé en ce qu'**une surface frontale (25) de l'élément d'amortissement (10) opposée à l'aiguille de buse (2) est réalisée sous forme tronconique ou sphérique, de telle sorte qu'une région de contact commune (26) avec la surface de butée (23) servant de butée de fin de course supérieure soit limitée à une ligne de contact essentiellement annulaire circulaire.

7. Injecteur de carburant selon l'une quelconque des revendications précédentes,
**caractérisé en ce que** l'élément d'amortissement (10) est réalisé en forme de plaque ou de pot et entoure en partie la tige d'induit (8) de l'induit (7), l'élément d'amortissement (10) pouvant être déplacé axialement par rapport à la tige d'induit (8) .

8. Injecteur de carburant selon l'une quelconque des revendications précédentes,
**caractérisé en ce que** l'élément d'amortissement (10) est reçu dans un espace haute pression (27) qui est connecté hydrauliquement à l'alésage haute pression (4), de préférence par au moins une ouverture d'écoulement (28) réalisée dans la plaque d'accouplement (16).

9. Injecteur de carburant selon l'une quelconque des revendications précédentes,
**caractérisé en ce que** l'induit (7) est réalisé sous forme d'induit plongeur et une surface de butée (29) constituant la butée de fin de course supérieure pour l'induit (7) est réalisée au niveau d'un corps polaire intérieur (30).
